# EUROPÄISCHE PATENTSCHRIFT

(11) **EP 1 411 785 B1**
(45) Veröffentlichungstag und Bekanntmachung des Hinweises auf die Patenterteilung: **25.07.2007**
(21) Anmeldenummer: 02750957.9
(22) Anmeldetag: 18.05.2002
(51) Int. Cl.: A41B 9/00

(54) **Fahrradunterhose**
Underpants for cycling
Sous-vêtement de cycliste

(30) Priorität: 27.07.2001 DE 20112401 U; 14.12.2001 DE 20120277 U
(43) Veröffentlichungstag der Anmeldung: 28.04.2004
(73) Patentinhaber: Arnold, Franc, 56068 Koblenz (DE)
(72) Erfinder: Arnold, Franc, 56068 Koblenz (DE)
(74) Vertreter: von Kirschbaum, Alexander
(86) Internationale Anmeldenummer: PCT/EP2002/005532
(87) Internationale Veröffentlichungsnummer: WO 2003/011062

(56) Entgegenhaltungen:
- GB-A- 878 455
- GB-A- 2 316 295
- US-A- 4 022 212
- US-A- 4 229 835
- US-A- 4 969 216
- US-A- 5 388 275
- US-A- 6 029 281

## Beschreibung

Die Erfindung betrifft eine Fahrradunterhose zum Tragen unter einer Fahrradhose. Ferner kann es sich bei der Fahrradunterhose auch um eine fest mit der Fahrradhose verbundene Fahrradunterhose in Form einer Innenhose handeln.

Aus US 4,229,835, US 6,029,281 sowie US 4,969,216 sind jeweils Fahrradunterhosen bekannt, die ein Vorderteil und ein Rückteil aufweisen, zwischen denen im Schrittbereich ein Sitzpolster angeordnet ist um Druckstellen u.dgl. vom Sattel zu vermeiden. Das Sitzpolster ist hierbei mit der Fahrradunterhose an seinen Rändern, beispielsweise durch Nähte, verbunden.

Eingenähte Sitzpolster weisen jedoch den Nachteil auf, dass auf Grund der Naht Druckstellen entstehen können. Derartige Nähte, die ggf. unmittelbar mit der Haut in Berührung kommen, können auch zu Aufschürfungen führen.

Zur Vermeidung von Nähten bei Sporthosen, insbesondere Fahrradhosen, sind sogenannte nahtlose Hosen ohne Außennähte entwickelt worden, um störende Nähte zu vermeiden. Die Vorteile einer im Wesentlichen nahtlosen Fahrradhose, die beispielsweise außen und innen am Hosenbein keine Naht aufweisen, werden jedoch durch das Einnähen eines Sitzpolsters in eine derartige Hose wieder verschlechtert.

Ferner besteht bei elastischen, eng anliegenden Hosen mit eingenähten Sitzpolstern der Nachteil, dass beim Einnähen des Sitzpolsters Falten entstehen. Falten verringern ebenfalls den Tragekomfort und können zu Druckstellen führen.

Aufgabe der Erfindung ist es, eine Fahrradunterhose insbesondere zum Tragen unter einer Fahrradhose zu schaffen, bei der im Bereich des Schritts keine störenden Nähte vorhanden sind.

Diese Aufgabe ist erfindungsgemäß durch die Merkmale des Anspruchs 1 gelöst.

Die erfindungsgemäße Fahrradunterhose weist ein Vorderteil und ein Rückteil auf. Diese bestehen ggf. aus einem Stück oder sind an der Seite, beispielsweise durch eine Naht, miteinander verbunden. Im Schrittbereich weist die erfindungsgemäße Hose ein Sitzpolster auf, wobei das Sitzpolster zwischen dem Vorderteil und dem Rückteil angeordnet ist. Erfindungsgemäß findet ein Verbinden mit dem Vorderteil und dem Rückteil der Fahrradunterhose lediglich in den nach vorne und hinten weisenden Randbereichen des Sitzpolsters statt. In Längsrichtung des Sitzpolsters, d.h. an den Außenkanten des Sitzpolsters, die innen an den Oberschenkeln anliegen, findet erfindungsgemäß keine Verbindung zwischen dem Sitzpolster und dem Vorder- bzw. Rückteil der Fahrradunterhose statt. In diesem besonders empfindlichen Bereich sind erfindungsgemäß somit keine Nähte angeordnet.

Da festgestellt wurde, dass ein Befestigen des Sitzpolsters mit dem Vorderteil und dem Rückteil in den Randbereichen des Sitzpolsters ausreichend ist, können Nähte o.dgl. im Sitzbereich vermieden werden. Somit sind durch Nähte hervorgerufene Aufschürfungen oder Druckstellen vermieden. Erfindungsgemäß wurden die Nähte somit aus dem Sitzbereich heraus verlagert, wobei ,das Sitzpolster sodann zumindest geringfügig über den Sitzbereich vorsteht und in diesem Bereich mit dem Vorderteil bzw. dem Rückteil der Fahrradunterhose verbunden ist. Die Verbindungskante, wie beispielsweise eine Naht zwischen dem Vorderteil bzw. dem Rückteil und dem Sitzpolster, ist in einem Bereich angeordnet, der beim Radfahren nicht oder nur geringfügig belastet wird. Insbesondere handelt es sich hier um Bereiche, in denen kein Sitzdruck übertragen wird.

Bei einer ersten Ausführungsform der erfindungsgemäßen Fahrradunterhose ist deren Schrittteil "entfernt" und an dessen Stelle ist ein Sitzpolster vorgesehen, das mit Rändern außerhalb des Schrittbereichs am unteren Ende von Vorderteil und Rückteil der Fahrradunterhose verbunden, beispielsweise dort angenäht ist. Zwischen dem Vorderteil und dem Rückteil besteht somit bei dieser Ausführungsform im Sitzbereich keine Verbindung. Im Sitzbereich ist ausschließlich das Sitzpolster vorgesehen. Die Nähte sind wiederum in die Randbereiche des Sitzpolsters verlagert, in denen das Sitzpolster im. Wesentlichen nicht mehr am Sattel anliegt.

Bei einer weiteren bevorzugten Ausführungsform sind das Vorderteil und das Rückteil der Fahrradunterhose über ein Stegteil miteinander verbunden. Hierdurch ist die Stabilität der Hose und damit deren Belastbarkeit erhöht. Das Stegteil verläuft vorzugsweise außerhalb des Sitzpolsters, so dass ausschließlich das Sitzpolster am Körper anliegt und durch das Stegteil keine Druckstellen etc. hervorgerufen werden können. Bei dieser Ausführungsform steht das Sitzpolster vorzugsweise seitlich beidseitig über das Stegteil hinaus. Durch das Stegteil wird somit lediglich die Stabilität der Hose verbessert, der Tragekomfort jedoch nicht beeinträchtigt.

Bei einer weiteren Ausführungsform weist das Stegteil im Wesentlichen die Form des Sitzpolsters auf. Durch das Stegteil ist somit das gesamte Sitzpolster unterstützt, wobei das Stegteil vorzugsweise außerhalb des Sitzpolsters verläuft. Bei dieser Ausführungsform ist es auch möglich, das Stegteil innerhalb des Sitzpolsters anzuordnen, da auf Grund der im Wesentlichen gleichen Größe und Form von Stegteil und Sitzpolster keine störende Kante auftritt. Im Wesentlichen überdecken sich bei dieser Ausführungsform die Längsränder des Stegteils mit den Längsrändern des Sitzpolsters.

Bei einer weiteren bevorzugten Ausführungsform ist das Stegteil derartig ausgebildet, dass es beidseitig über das Sitzpolster übersteht. Dies hat den Vorteil, dass das Stegteil als Flügelersatz dient, so dass die Innenschenkel geschützt sind. Hierbei ist es wiederum möglich, dass das Stegteil innerhalb oder außerhalb des Sitzpolsters angeordnet ist. Dies bedeutet, dass das Sitzpolster entweder innerhalb oder außerhalb der Fahrradunterhose angeordnet sein kann. Erfindungsgemäß werden auch bei dieser Ausführungsform keine Verbindungsnähte o.dgl. im Sitzbereich vorgesehen. Das Verbinden zwischen dem Sitzpolster und er Fahrradunterhose erfolgt wiederum nur in dem vorderen bzw. hinteren Randbereich des Sitzpolsters mit dem Vorderteil bzw. Rückteil der Fahrradunterhose.

Die Befestigung zwischen dem Sitzpolster und dem Vorderteil bzw. dem Rückteil der Fahrradunterhose kann beispielsweise durch Nähen erfolgen. Da sich die Nähte außerhalb des Sitzbereichs befinden, sind diese nicht störend. Insbesondere ist es auch möglich, das Vorder- und Rückteil der

Fahrradunterhose mit dem Sitzpolster durch Thermoschweißen oder Ultraschall-Schweißen zu verbinden. Eine weitere vorteilhafte Möglichkeit besteht im Verbinden durch Verkleben. Hierzu ist insbesondere Silikon geeignet. Bei den vorstehend beschriebenen Ausführungsformen mit Stegteil kann ferner ein Verbinden des Stegteils mit dem Sitzpolster durch Verkleben oder Verschweißen erfolgen. Wichtig ist hierbei, dass keine Schweißnähte oder Klebkanten entstehen, die mit der Haut in Berührung kommen oder Druckstellen etc. hervorrufen können. Insbesondere beim Verkleben oder Verschweißen kann dies flächig an nur einzelnen ausgewählten Punkten oder beispielsweise entlang von Linien erfolgen. Zum Befestigen des Sitzpolsters in der Fahrradunterhose ist ein Verbinden des Stegteils mit dem Sitzpolster jedoch nicht erforderlich. Vielmehr wird durch ein derartiges Verbinden nur die Stabilität der Fahrradunterhose weiter verbessert.

Bei einer weiteren Ausführungsform der erfindungsgemäßen Fahrradunterhose ist im Schrittbereich die Oberschicht des Sitzpolsters mit der Fahrradunterhose kaschiert. Ebenso kann die Fahrradunterhose Teil einer Fahrradhose sein, in deren Schrittbereich wiederum die Oberschicht eines Sitzpolsters mit der Fahrradunterhose kaschiert ist.

Somit können Fahrradunterhosen mit kaschierten Sitzpolstern benutzt werden, die einen äußerst hohen Tragekomfort aufweisen. Darüber hinaus kann je nach Art der Belastung die Fahrradunterhose mit einem dünneren oder dickeren Sitzpolster kaschiert werden. Auch können Fahrradunterhosen mit kaschierten Sitzpolstern unterschiedlicher Größe und Form bereitgehalten werden. Dies wiederum hat bei der Herstellung von Fahrradhosen den Vorteil, dass diese so hergestellt werden können, dass der jeweilige Kunde eine Fahrradunterhose mit einem für ihn geeigneten kaschierten Sitzpolster auswählen kann.

Auf Grund der erfindungsgemäßen Ausführung einer Fahrradunterhose mit kaschiertem Sitzpolster, wodurch Sitzpolster und Fahrradunterhose eine Einheit bilden, ist die Lage des Sitzpolsters im Schrittbereich einer solchen Fahrradunterhose bzw. einer Fahrradhose mit einer solchen kaschierten Fahrradunterhose eindeutig und zuverlässig festgelegt, da Sitzpolster und Fahrradunterhose auf Grund der Kaschierung nicht gegeneinander verschiebbar sind.

Bei einer Ausführung einer Fahrradhose mit Fahrradunterhose kann sich dagegen die Fahrradhose sowohl gegenüber der Fahrradunterhose mit kaschiertem Sitzpolster als auch gegenüber der Haut des Trägers bewegen. Durch ein Verschieben der Fahrradhose wird somit erfindungsgemäß die Fahrradunterhose mit kaschiertem Sitzpolster nicht mitbewegt. Hierdurch ist der Tragekomfort weiter erheblich verbessert.

Sämtliche vorstehend beschriebenen Ausführungsformen einer Fahrradunterhose haben den Vorteil, dass in dem äußerst empfindlichen und beim Radfahren hohen Belastungen ausgesetzten Schrittbereich keine Nähte vorhanden sind, die zu Druckstellen und Aufschürfungen führen können. Dieser Vorteil ergibt sich dadurch, dass die Verbindung des Sitzpolsters mit dem Vorder- bzw. dem Rückteil ausschließlich in den nach vorne und hinten weisenden Randbereichen des Sitzpolsters erfolgt. Ein weiterer Vorteil liegt darin, dass die Fahrradunterhose mit dem im Bereich des entfernten Schrittteils eingesetzten Sitzpolster separat gewaschen werden kann.

Ferner ist es möglich, an dem Sitzpolster und/oder dem Stegteil seitlich angeordnete Flügel zu befestigen. Die Flügel dienen zur Polsterung der Innenschenkel, um Abschürfungen u.dgl. in diesem Bereich zu vermeiden. Ebenso können Sitzpolster mit Flügeln verwendet werden, die einstückig sind.

Somit können Fahrradunterhosen mit Sitzpolstern verwendet werden, die einen äußerst hohen Tragekomfort aufweisen, jedoch nicht oder beispielsweise nur per Hand waschbar sind. Je nach Art der Belastung kann es wünschenswert sein, eine Fahrradunterhose mit einem dünneren oder dickeren Sitzpolster vorzusehen.

Ferner können Fahrradunterhosen mit Sitzpolstern unterschiedlicher Größe und Form bereitgehalten werden. Dies hat insbesondere bei der Herstellung von Fahrradhosen den Vorteil, dass Fahrradhosen unabhängig von dem Sitzpolster hergestellt werden können und der Kunde sodann selbst die Fahrradunterhose mit dem für ihn geeigneten Sitzpolster auswählen kann.

Vorzugsweise ist die Fahrradunterhose aus einem elastischen Stoff hergestellt. Hierdurch ist sichergestellt, dass die Fahrradunterhose mit eingesetztem oder kaschiertem Sitzpolster fest am Körper anliegt und beim Bewegen nicht rutscht und hierdurch Schürfstellen erzeugt werden. Auf Grund der erfindungsgemäßen Anordnung des Sitzpolsters in der Fahrradunterhose ist die Lage des anstelle des entfernten Schrittteils in der Fahrradunterhose eingesetzten Sitzpolsters gegenüber dem Körper vorgegeben.

Ferner kann die Fahrradhose sich sowohl gegenüber der Fahrradunterhose mit eingebrachtem Sitzpolster als auch gegenüber der Haut bewegen. Durch ein Bewegen der Fahrradhose wird das erfindungsgemäß mit der Fahrradunterhose verbundene Sitzpolster nicht mit bewegt. Hierdurch ist der Tragekomfort weiter erheblich verbessert.

Bei einer bevorzugten Ausführungsform der Erfindung weist das Sitzpolster ein oberes und ein unteres Polsterteil auf. Die beiden Polsterteile sind vorzugsweise durch Zusammenschweißen miteinander verbunden. Erfindungsgemäß werden Ränder am unteren Ende von Vorder- und Rückteil der Fahrradunterhose mit dem Sitzpolster dadurch verbunden, dass sie zwischen den beiden Polsterteilen angeordnet werden. Dies hat den Vorteil, dass durch das Verbinden der Ränder mit dem Sitzpolster keine außen liegenden Nähte o.dgl. notwendig sind, so dass Druckstellen u.dgl. vermieden sind. Vorzugsweise werden die Ränder im unteren Bereich des Vorder- und Rückteils der Fahrradunterhose beim Verschweißen der beiden Polsterteile mit eingeschweißt. Das Vorsehen eines zwei- oder mehrteiligen Sitzpolsters ist insbesondere bei der ersten Ausführungsform, die keinen Stegteil aufweist, vorteilhaft. Jedoch auch bei den Ausführungsformen mit Stegteil, insbesondere bei der Ausführungsform, bei der das Stegteil schmaler als das Sitzpolster ist, ist das Vorsehen von mindestens zwei Polsterteilen vorteilhaft, wobei das Stegteil sodann zwischen diesen beiden Polsterteilen verläuft. Hierbei ist es vorteilhaft, dass die beiden Polsterteile nach dem Dazwischenlegen des Stegteils miteinander verbunden werden. Hierdurch ist die Lage des Sitzpolsters in der Fahrradunterhose bereits ohne das Vorsehen zusätzlicher Schweißnähte o.dgl. im Randbereich, d.h. zum Verbinden mit dem Vorderteil und dem Rückteil der Fahrradunterhose, bereits definiert.

Ein weiterer Vorteil der vorstehend beschriebenen Ausführungsform der Erfindung besteht darin, dass die erfindungsgemäße Fahrradunterhose eng am Körper anliegend ist. Es finden somit keine oder nur geringfügige Bewegungen zwischen der Fahrradunterhose und dem Körper statt. Es ist sodann möglich, eine Außenhose, wie eine Sporthose, über der Fahrradunterhose zu tragen, die eine gewisse Bewegungsfreiheit zwischen der Fahrradunterhose und der Außenhose ermöglicht.

Da in der erfindungsgemäßen Fahrradunterhose das Sitzpolster nicht komplett aufgenäht ist, ist eine bessere Flexibilität des Sitzpolsters gewährleistet.

Nachfolgend wird die Erfindung anhand einer bevorzugten Ausführungsform unter Bezugnahme auf die anliegenden Zeichnungen näher erläutert. Es zeigen:
- Fig. 1: einen schematischen Längsschnitt einer ersten Ausführungsform der Fahrradunterhose,
- Fig. 2: eine schematische Draufsicht der in Fig. 1 dargestellten Ausführungsform der Fahrradunterhose,
- Fig. 3: einen schematischen Längsschnitt einer zweiten Ausführungsform der Fahrradunterhose,
- Fig. 4: eine schematische Teil-Draufsicht der in Fig. 3 dargestellten Ausführungsform der Fahrradunterhose,
- Fig. 5: einen schematischen Längsschnitt einer dritten Ausführungsform der Fahrradunterhose und
- Fig. 6: eine schematische Teil-Draufsicht der in Fig. 5 dargestellten Ausführungsform der Fahrradunterhose.

Bei dem dargestellten Längsschnitt der ersten Ausführungsform (Fig. 1) handelt es sich um einen vertikalen Schnitt, der zwischen den beiden Hosenbeinen verläuft.

Die im Längsschnitt dargestellte Fahrradunterhose 10 (Fig. 1) weist ein Vorderteil 12 und ein Rückteil 14 sowie einen Bundbereich 16 auf. Bei der im Längsschnitt dargestellten Fahrradunterhose 10 ist der Schrittteil entfernt und stattdessen ist ein Sitzpolster 18 eingesetzt.

Zum Verbinden des Vorderteils 12 und des Rückteils 14 der vorzugsweise aus elastischem Stoff hergestellten Fahrradunterhose 10 mit dem Sitzpolster 18 ist dieses im dargestellten Ausführungsbeispiel zweiteilig ausgeführt. Hierzu weist das Sitzpolster 18 ein oberes Polsterteil 20 sowie ein gegenüber dem oberen Polsterteil 20 angeordnetes unteres Polsterteil 22 auf. Die beiden Polsterteile 20,22 bestehen vorzugsweise aus einem verschweißbaren Material.

Hierzu weist das Material der Polsterteile 20,22 vorzugsweise thermoplastische Bestandteile auf, die beim Verschweißen entlang einer gemeinsamen Fläche 24 verschmelzen und jeweils in die Fasern, Maschen oder Poren der beiden Polsterteile 20,22 eindringen. Ferner ist es möglich, die beiden Polsterteile 20,22 miteinander zu verkleben. Insbesondere kann dies mit Hilfe von Silikon-Klebstoff erfolgen. Hierbei ist ggf. ein Verkleben der Polsterteile in deren Randbereich ausreichend. Ein vollflächiges Verbinden der beiden Polsterteile entlang der Fläche 24 ist nicht zwingend erforderlich.

Ebenso kann beim Zusammenfügen der beiden Polsterteile 20,22 ein entsprechender thermoplastischer Stoff an der gemeinsamen Fläche 24 zugeführt werden.

Beim Verbinden der beiden Polsterteile 20,22 werden Ränder 26,28 am unteren Ende des Vorderteils 12 sowie des Rückteils 14 der Fahrradunterhose 10 zwischen den beiden Polsterteilen 20,22 angeordnet und durch Verschweißen oder Verkleben mit den beiden Polsterteilen 20,22 verbunden. Durch eine derartige Verbindung der Ränder 26,28 mit dem Sitzpolster 18 ist eine nahtfreie Befestigung der Ränder 26,28 und damit des Vorderteils 12 und des Rückteils 14 der Fahrradunterhose 10 realisiert.

Ferner kann das Sitzpolster 18 einteilig sein und zwei einander gegenüberliegende Schlitze aufweisen, in welche die Ränder 26,28 der Fahrradunterhosenteile 12 und 14 eingeführt und durch Verschweißen oder Verkleben befestigt werden.

Bei der in den Fign. 1 und 2 dargestellten Ausführungsform erfolgt das Verbinden zwischen dem Vorderteil 12 mit dem Rückteil 14 der Fahrradunterhose 10 durch Verschweißen oder Verkleben der Ränder bzw. Randbereiche 26,28 des Vorderteils 12 bzw. des Rückteils 14 zwischen den beiden Polsterteilen 20,22. Ebenso ist es möglich, die beiden Polsterteile 20,22 in dem Randbereich 26,28 miteinander durch Nähen zu verbinden oder das Vorderteil 12 sowie das Rückteil 14 durch Nähen in diesen Randbereichen 26,28 mit dem Polster 18 zu verbinden. Wesentlich ist hierbei, dass die Nähte außerhalb eines Sitzbereichs 30 angeordnet sind.

Bei einer Fahrradunterhose mit einem besonders schmalen Schrittteil kann in diese ein über den schmalen Schrittteil beidseitig seitlich überstehendes Sitzpolster eingebracht werden. Ein solches Sitzpolster wird dann außerhalb des Schrittbereichs mit dem Vorderteil und dem Rückteil der Fahrradunterhose verbunden, indem das Sitzpolster beispielsweise eingenäht bzw. auf entsprechende Weise in der Fahrradunterhose in seiner Lage gesichert wird.

Bei der in den Fign. 3 und 4 dargestellten zweiten bevorzugten Ausführungsform sind identische oder ähnliche Bestandteile mit denselben Bezugszeichen bezeichnet.

Bei diesem Ausführungsbeispiel (Fign. 3 und 4) sind das Vorderteil 12 und das Rückteil 14 über ein Stegteil 32 miteinander verbunden. Das Stegteil 32. weist in der dargestellten Ausführungsform in den Randbereichen 26,28 des Vorderteils 12 bzw. des Rückteils 14 dieselbe Breite auf. Die Breite des Stegteils 32 nimmt jedoch nach innen, d.h. mit zunehmendem Abstand von den beiden Randbereichen 26,28, ab. Die beiden nach außen, d.h. in Richtung der Beinöffnungen der Fahrradunterhose, weisenden Kanten des Stegteils 32 sind somit konkav ausgebildet. Durch das Verbinden des Vorderteils 12 und des Rückteils 14 über das Stegteil 32 ist die Stabilität der Fahrradunterhose 10 erhöht. Insbesondere ist die Belastung der Verbindung in den Randbereichen 26,28, bei der es sich beispielsweise um eine Klebverbindung handelt, geringer bzw. durch das Stegteil 32 entlastet.

In der dargestellten zweiten bevorzugten Ausführungsform (Fign. 3 und 4) ist das Sitzpolster 18 einteilig. Die Verbindung des Sitzpolsters 18 mit dem Vorderteil 12 bzw. dem Rückteil 14 erfolgt wiederum in den Randbereichen 26,28, so dass die Verbindung, bei der es sich auch um eine Verbindungsnaht handeln kann, außerhalb des Sitzbereichs 30 vorgesehen ist. Es ist jedoch auch möglich, ein aus zwei Polsterteilen bestehendes Sitzpolster vorzusehen, das sodann bei der in den Fign. 1 und 2 dargestellten Ausführungsform mit der Fahrradunterhose 10 verbindbar ist, würde das Stegteil 32 vorzugsweise zwischen den beiden Polsterteilen verlaufen.

Bei einer dritten bevorzugten Ausführungsform (Fign. 5 und 6) sind identische oder ähnliche Bestandteile wiederum mit denselben Bezugszeichen bezeichnet.

Das wesentliche Merkmal dieser Ausführungsform besteht darin, dass ein Stegteil 34, das im dargestellten Ausführungsbeispiel außerhalb des Polsters 18 verläuft, beispielsweise breiter als das Polster 18 ist. Eine Verbreiterung des Stegteils 34 ist erfindungsgemäß im Sitzbereich 30 vorgesehen, so dass in die Beinöffnungen ragende Flügel 36 ausgebildet sind. Diese liegen bei angezogener Fahrradunterhose 10 an den Innenschenkeln an.

Das Verbinden des Vorderteils 12 und des Rückteils 14 mit dem Sitzpolster 18 erfolgt wiederum außerhalb des Sitzbereichs 30 in den Randbereichen 26,28 beispielsweise durch Verkleben oder Vernähen.

Bei den anhand der Fign. 3-5 beschriebenen Ausführungsformen, insbesondere bei der anhand der Fign. 5 und 6 beschriebenen Ausführungsform, kann das Sitzpolster 18 auch außerhalb der Fahrradunterhosen 10 angeordnet; d.h. von unten an der Fahrradunterhose befestigt sein. Besonders vorteilhaft ist es hierbei, die Oberschicht des Sitzpolsters 18 mit der Fahrradunterhose zu kaschieren. Die Oberschicht des Sitzpolsters geht somit unmittelbar in die Fahrradunterhose über.

## Patentansprüche

1. Fahrradunterhose (10), insbesondere zum Tragen unter einer Fahrradhose, mit
einem Vorderteil (12),
einem Rückteil (14), und
einem im Schrittbereich angeordneten Sitzpolster (18),
wobei das Sitzpolster (18) zwischen dem Vorderteil (12) und dem Rückteil (14) angeordnet ist,
**dadurch gekennzeichnet, dass**
das Sitzpolster (18) ausschließlich in den nach vorne und hinten weisenden Randbereichen des Sitzpolsters (18) mit dem Vorderteil (12) bzw. dem Rückteil (14) verbunden ist, d.h. an den Außenkanten des Sitzpolsters, die innen an den Oberschenkeln anliegen, findet keine Verbindung statt so dass die Verbindung des Sitzpolsters (18) mit dem Vorderteil (12) bzw. dem Rückteil (14) ausschließlich außerhalb des Sitzbereiches (30) erfolgt.

2. Fahrradunterhose nach Anspruch 1, **dadurch gekennzeichnet, dass** das Sitzpolster (18) ein oberes und ein unteres Polsterteil (20,22) aufweist und dass untere Ränder (26,28) des Vorder- und Rückteils (12,14) der Fahrradunterhose (10) zwischen den beiden Polsterteilen (20,22) angeordnet sind.

3. Fahrradunterhose nach Anspruch 1 oder 2, **dadurch gekennzeichnet, dass** das Vorderteil (12) und das Rückteil (14) über ein vorzugsweise außerhalb des Sitzpolsters (18) verlaufendes Stegteil (32,34) miteinander verbunden sind.

4. Fahrradunterhose nach Anspruch 3, **dadurch gekennzeichnet, dass** die Breite des Steges (32) von den nach vorne und hinten weisenden Randbereichen des Sitzpolsters nach innen abnimmt.

5. Fahrradunterhose nach Anspruch 3, **dadurch gekennzeichnet, dass** das Stegteil im Wesentlichen die Form des Sitzpolster (18) aufweist.

6. Fahrradunterhose nach Anspruch 3, **dadurch gekennzeichnet, dass** das Stegteil (34) beidseitig über das Sitzpolster (18) übersteht.

7. Fahrradunterhose nach einem der Ansprüche 1-6, **dadurch gekennzeichnet, dass** das Sitzpolster (18) im nach vorne bzw. nach hinten weisenden Randbereich mit dem Vorderteil (12) bzw. dem Rückteil (14) der Fahrradunterhose (10) durch Thermoschweißen verbunden ist.

8. Fahrradunterhose nach einem der Ansprüche 1-6, **dadurch gekennzeichnet, dass** das Sitzpolster (18) im nach vorne bzw. nach hinten weisenden Randbereich mit dem Vorderteil (12) bzw. dem Rückteil (14) der Fahrradunterhose (10) durch Verkleben verbunden ist.

9. Fahrradunterhose nach einem der Ansprüche 1-8, **dadurch gekennzeichnet, dass** eine Oberschicht des Sitzpolsters (18) im Sitzbereich (30) mit der Fahrradunterhose (10) kaschiert ist.

## Claims

1. Biker underpants (10), particularly to be worn underneath biker pants, comprising
a front part (12),
a rear part (14), and
a seat padding (18) arranged in the crotch area,
the seat padding (18) being arranged between the front part (12) and the rear part (14),
**characterized in that**
the seat padding (18) is connected to the front part (12) and respectively the rear part (14) exclusively in the forward and rearward edge regions of the seat padding (18), i.e. no connection exists on the outer edges of the seat padding which abut the thighs inwardly, so that the connection of the seat padding (18) to the front part (12) and respectively the rear part (14) is provided exclusively outside the seat area (30).

2. The biker underpants according to claim 1, **characterized in that** the seat padding (18) comprises an upper and a lower padding portion (20,22) and that the lower edges (26,28) of the front and rear parts (12,14) of the biker underpants (10) are arranged between the two padding portions (20,22).

3. The biker underpants according to claim 1 or 2, **characterized in that** the front part (12) and the rear part (14) are connected to each other by a web portion (32,34) which is preferably arranged outside the seat padding (18).

4. The biker underpants according to claim 3, **characterized in that** the width of the web (32) decreases inwardly from the forward and rearward edge regions of the seat padding.

5. The biker underpants according to claim 3, **characterized in that** the web portion has substantially the shape of the seat padding (18).

6. The biker underpants according to claim 3, **characterized in that** the web portion (34) extends beyond the seat padding (18) on both sides.

7. The biker underpants according to any one of claims 1-6, **characterized in that**, in the forward and respectively rearward edge region, the seat padding (18) is connected to the front part (12) and respectively the rear part (14) of the biker underpants (10) by thermal welding.

8. The biker underpants according to any one of claims 1-6, **characterized in that**, in the forward and respectively rearward edge region, the seat padding (18) is connected to the front part (12) and respectively the rear part (14) of the biker underpants (10) by bonding.

9. The biker underpants according to any one of claims 1-8, **characterized in that**, in the seat area (30), an upper layer of the seat padding (18) is laminated to the biker underpants (10).

## Revendications

1. Sous-vêtement de cycliste (10), en particulier à porter sous un cuissard de cycliste, comportant
une partie avant (12),
une partie arrière (14), et
un rembourrage au niveau de l'assise (18) disposé dans la zone de l' entrejambe,
le rembourrage au niveau de l'assise (18) étant disposé entre la partie avant (12) et la partie arrière (14),
**caractérisé en ce que** le rembourrage au niveau de l'assise (18) est assemblé avec la partie avant (12) respectivement la partie arrière (14) uniquement dans les zones de bordure, orientées vers l'avant et l'arrière, du rembourrage au niveau de l'assise (18), c'est-à-dire que les bords extérieurs du rembourrage au niveau de l'assise qui s'appliquent à l'intérieur contre les cuisses ne présentent pas d'assemblage, si bien que l'assemblage du rembourrage au niveau de l'assise (18) avec la partie avant (12), respectivement la partie arrière (14), se fait uniquement hors de la zone d'assise (30).

2. Sous-vêtement de cycliste selon la revendication 1, **caractérisé en ce que** le rembourrage au niveau de l'assise (18) présente un élément de rembourrage supérieur et un élément de rembourrage inférieur (20, 22) et **en ce que** les bords inférieurs (26, 28) de la partie avant et de la partie arrière (12, 14) du sous-vêtement de cycliste (10) sont disposés entre les deux éléments de rembourrage (20, 22).

3. Sous-vêtement de cycliste selon la revendication 1 ou la revendication 2, **caractérisé en ce que** la partie avant (12) et la partie arrière (14) sont assemblées l'une avec l'autre par un élément de nervure (32, 34) s'étendant de préférence à l'extérieur du rembourrage au niveau de l'assise (18).

4. Sous-vêtement de cycliste selon la revendication 3, **caractérisé en ce que** la largeur de la nervure (32) diminue vers l'intérieur à partir des zones de bordure orientées vers l'avant et vers l'arrière du rembourrage au niveau de l'assise (18).

5. Sous-vêtement de cycliste selon la revendication 3, **caractérisé en ce que** l'élément de nervure a sensiblement la forme du rembourrage au niveau de l'assise (18).

6. Sous-vêtement de cycliste selon la revendication 3, **caractérisé en ce que** l'élément de nervure (34) dépasse des deux côtés du rembourrage au niveau de l'assise (18).

7. Sous-vêtement de cycliste selon l'une des revendications 1 à 6, **caractérisé en ce que** le rembourrage au niveau de l'assise (18) est assemblé par thermosoudage, dans la zone de bordure orientée vers l'avant, respectivement vers l'arrière, avec la partie avant (12), respectivement la partie arrière (14), du sous-vêtement de cycliste (10).

8. Sous-vêtement de cycliste selon l'une des revendications 1 à 6, **caractérisé en ce que** le rembourrage au niveau de l'assise (18) est assemblé par collage, dans la zone de bordure orientée vers l'avant, respectivement vers l'arrière, avec la partie avant (12), respectivement la partie arrière (14), du sous-vêtement de cycliste (10).

9. Sous-vêtement de cycliste selon l'une des revendications 1 à 8, **caractérisé en ce qu'**une couche supérieure du rembourrage au niveau de l'assise (18) est doublée, dans la zone d'assise (30), avec le sous-vêtement de cycliste.
